# EUROPÄISCHE PATENTSCHRIFT

(11) **EP 0 157 011 B1**
(45) Veröffentlichungstag und Bekanntmachung des Hinweises auf die Patenterteilung: **25.05.1988**
(21) Anmeldenummer: 84116454.4
(22) Anmeldetag: 28.12.1984
(51) Int. Cl.: E06B 9/02

(54) **Jalousieverschluss**
Lamellar blind closure
Fermeture de store à lamelles

(30) Priorität: 03.04.1984 DE 3412480
(43) Veröffentlichungstag der Anmeldung: 09.10.1985
(73) Patentinhaber: Siemens Nixdorf Informationssysteme Aktiengesellschaft, 33102 Paderborn (DE)
(72) Erfinder: Seroka, Karl-Heinz, D-4796 Salzkotten (DE); Rittmeister, Hubert, D-4796 Salzkotten-Thüle (DE)
(74) Vertreter: Schaumburg, Thoenes & Thurn

(56) Entgegenhaltungen:
- EP-A- 0 023 974
- EP-A- 0 141 805
- DE-U- 6 941 617

## Beschreibung

Die Erfindung betrifft einen Jalousieverschluß zum Verschließen einer Öffnung, umfassend eine Mehrzahl von miteinander verbundenen Lamellen, die an ihren senkrecht zur Lamellenlängsrichtung gerichteten Stirnseiten verschiebbar geführt sind, und eine Antriebsvorrichtung zum Öffnen und Schließen der Jalousie.

Verschlüsse dieser Art sind für die verschiedensten Zwecke bekannt. Dabei sind die Lamellen der Jalousie im allgemeinen gelenkig miteinander verbunden. Zur Freigabe der Öffnung wird die Jalousie vollständig zurückgezogen und dabei meist auf eine Rolle aufgewickelt oder zumindest in dem zu verschließenden Gehäuse umgelenkt. Eine selektive Freigabe eines beliebigen Abschnittes der zu verschließenden Öffnung ist mit einem herkömmlichen Jalousieverschluß der vorstehend genannten Art nicht möglich.

In der EP-A-0 141 805 ist ein Rolladen der eingangs genannten Art beschrieben, bei dem die einzelnen Lamellen an ihren Längsenden jeweils an Zugketten um ihre Längsachse'drehbar gelagert sind. Die Lagerzapfen sind dabei mit einer Art Gewinde großer Steigung ausgebildet und greifen in eine komplementär geformte Lagerbohrung in der Kette. Werden die beiden Zugketten quer zu ihrer Längsrichtung in Richtung auf die Lamel-lenenden oder von diesen weg bewegt, so werden durch diese Bewegung sämtliche Lamellen um ihre Längsachse gedreht. Auf diese Weise können sämtliche Lamellen gleichzeitig zwischen einer erster Stellung, in der sie in einer Ebene liegen und die Jalousie geschlossen ist, und einer zweiten Stellung verstellt werden, in der sie quer zur Jalousieebene stehen und praktisch die gesamte von der Jalousie überdeckte Öffnung freigeben. Dabei bleiben die Lamellen der Jalousie jedoch ständig durch die Zugketten miteinander verbunden. Bei einer speziellen in der EP-A-141 805 beschriebenen Ausführungsform sind je zwei einander benachbarte Lamellen noch durch klauenartig ineinandergreifende Randabschnitte gegen ein Auseinanderhebeln der Lamellen gesichert. Um die Lamellen um ihre Längsachse verschwenken zu können, ist die Anordnung so getroffen, daß je zwei benachbarte Lamellen gegenläufig zueinander in Richtung ihrer Längsachsen verschoben werden können, bis die klauenartigen Randabschnitte außer Eingriff miteinander treten. Bei einer weiteren Verschiebung der Zugketten in der oben beschriebenen Weise werden wieder die Gewinde an den Lagerzapfen wirksam und führen zu einer Drehung der Lamellen um ihre Längsachse.

Eine selektive Freigabe eines beliebigen Abschnittes der zu verschließenden Öffnung ist jedoch auch bei dieser Jalousie nicht möglich.

Der Erfindung liegt die Aufgabe zugrunde, einen Jalousieverschluß anzugeben, mit dem es möglich ist, innerhalb des von der gesamten Jalousie verschlossenen Öffnungsrahmens selektiv einen begrenzten Öffnungsausschnitt freizugeben, während die übrigen Teile der Öffnung verschlossen bleiben.

Diese Aufgabe wird erfindungsgemäß durch die im Anspruch 1 angegebenen Merkmale gelöst.

Wird die Verbindung zwischen zwei benachbarten Lamellen gelöst, so bewegt sich bei einer Betätigung der Antriebsvorrichtung nur der mit dieser verbundene Jalousieabschnitt, während der entkoppelte Jalousieabschnitt stehen bleibt. Auf diese Weise entsteht zwischen den beiden ausgewählten entkoppelten Lamellen eine Öffnung, deren Breite von dem Verschiebeweg des mit der Antriebsvorrichtung verbundenen Jalousieabschnittes abhängt. Wie leicht einsehbar ist, kann diese Öffnung an beliebige Stellen der Jalousie verlegt werden, indem man an der betreffenden Stelle die einander benachbarten Lamellen entkoppelt. Der Verschiebeweg des mit der Antriebsvorrichtung verbundenen Jalousieabschnittes zur Freigabe der Teilöffnung ist dabei völlig unabhängig davon, wo diese Teilöffnung liegt oder wie lang die Jalousie ist. Dadurch ist es möglich, bei einer Jalousie beliebiger Länge eine Teilöffnung mit einer gewünschten Breite freizugeben, während der Rest der Öffnung verschlossen bleibt.

Gemäß einer bevorzugten einfachen Ausführungsform ist an jeder Lamelle (mit Ausnahme einer Endlamelle) mindestens ein hakenförmiges Verbindungselement schwenkbar angeordnet, das zum Eingriff mit einem Gegenelement an der jeweils benachbarten Lamelle ausgebildet und durch die Betätigungsvorrichtung in seine Freigabestellung verschwenkbar ist. Vorzugsweise ist das Verbindungselement durch eine Rückstellfeder in seine Eingriffstellung vorgespannt, wobei es ferner mit einer Einweisungsfläche zum selbsttätigen Einrasten des Gegenelementes der jeweils benachbarten Lamelle versehen ist. Auf diese Weise brauchen die beiden Jalousieabschnitte zum Verschließen der Teilöffnung nur wieder zusammengeschoben werden, so daß das Verbindungselement in dem entsprechenden Gegenelement der benachbarten Lamelle einrastet. Eine besonders einfache Lösung ergibt sich, wenn die hakenförmigen Verbindungselemente jeweils an den Stirnflächen der Lamellen um zur Lamellenlängsrichtung parallele Achsen schwenkbar gelagert sind und das Gegenelement jeweils von einem ebenfalls an der Stirnfläche der jeweils benachbarten Lamelle angeordneten Zapfen gebildet ist. Wenn die Lamellen an ihren Stirnflächen mit Laufrollen versehen sind, kann beispielsweise die jeweilige Laufrollenachse als Gegenelement verwendet werden.

Um zwei Lamellen der Jalousie an einer gewünschten Stelle selbsttätig entkoppeln zu können, ist erfindungsgemäß vorgesehen, daß die Betätigungsvorrichtung senkrecht zur Lamellenlängsrichtung und parallel zur Jalousieebene verstellbar ist und mindestens einen Betätigungshebel zum Verschwenken des Verbindungselementes in seine Freigabestellung aufweist. Auf diese Weise ist es möglich, ohne Eingriff von außen an einer gewünschten Stelle eine Teilöffnung freizugeben. Vorzugsweise ist der Betätigungshebel durch einen Elektromagneten gegen die Wirkung einer Rückstellfeder in seine Arbeitsstellung verstellbar.

Die Betätigungsvorrichtung kann einen mittels eines Positionierantriebes verstellbaren und an dem zu verschließenden Gehäuse geführten Schlitten umfassen, an dem der Betätigungshebel im wesentlichen senkrecht zur Jalousieebene geradlinig verstellbar gelagert ist, wobei der Betätigungshebel an seinem freien Ende einen Mitnehmer aufweist, der in der Arbeitsstellung des Betätigungshebels einen Fortsatz an dem Verbindungselement hintergreift. Die Betätigungsvorrichtung wird also mit Hilfe des Schlittens bis auf die Höhe der Lamelle gefahren, an der das Verbindungselement in seine Freigabestellung verschwenkt werden soll. Nach Erreichen dieser Position wird der Betätigungshebel bewegt und dadurch das Verbindungselement verschwenkt. Der Positionierantrieb umfaßt zweckmäßigerweise einen Elektromotor, der beispielsweise über einen Zahnriemen oder dergleichen den Schlitten bewegt, wobei die Position mit Hilfe eines Codierlineals bestimmbar ist, das beispielsweise codierte Öffnungen aufweist, die mittels einer optoelektronischen Abtastvorrichtung abtastbar sind.

Für den Fall, daß die Teilöffnung nur relativ schmal zu sein braucht und somit der mit der Antriebsvorrichtung verbundene Jalousieabschnitt nur um ein kurzes Stück verschoben zu werden braucht, wird erfindungsgemäß vorgeschlagen, daß die an einer Endlamelle der Jalousie angreifende Antriebsvorrichtung eine um eine erste ortsfeste Achse drehfest gelagerte und durch einen Stellmotor antreibbare Kurbel sowie einen zweiarmigen Hebel umfaßt, der um eine zweite ortsfeste Achse schwenkbar gelagert und mit seinem einen Ende an der Endlamelle angelenkt und mit seinem anderen Ende über einen Doppellenker mit der Kurbel verbunden ist, wobei die Endlamelle mit ihren Laufrollen in einer der Bewegung des zweiarmigen Hebels angepaßten Schiene geführt ist. Dieser Antrieb ermöglicht eine Zwangsbewegung des mit der Antriebsvorrichtung verbundenen Jalousieabschnittes in beiden Richtungen. Vorzugsweise ist der Stellmotor dabei so gesteuert, daß die Kurbel für die Öffnungs- und Schließbewegung der Jalousie jeweils eine halbe Umdrehung durchführt. Dies ermöglicht bei der vorbeschriebenen Antriebsvorrichtung eine Verstellung der Jalousie in beiden Richtungen bei gleichbleibender Drehrichtung des Stellmotors. Dadurch vereinfacht sich die Steuerung des Stellmotors. Die Steuerung des Stellmotors für eine Drehbewegung der Kurbel in Schritten von jeweils 180° läßt sich auf einfache Weise dadurch erreichen, daß auf einer mit der Kurbel drehfest verbundenen und durch den Stellmotor drehbaren Welle mindestens eine Nockenscheibe angeordnet ist, die mit einem Schalter zur Steuerung des Stellmotors zusammenwirkt.

Der vorstehend beschriebene Jalousieverschluß ist besonders geeignet für Wertscheinbehälter mit einer Vielzahl von einzelnen Fächern, von denen jeweils nur das Fach geöffnet und freigegeben werden soll, zu dem gerade ein Zugriff erwünscht ist. Die Betätigungsvorrichtung und der Stellmotor zum Verstellen des jeweils zu verschiebenden Jalousieabschnittes können elektronisch angesteuert werden, so daß das Öffnen und Schließen des Jalousieverschlusses an der gewünschten Stelle völlig selbsttätig erfolgen kann. Das Öffnen und Schließen des Verschlusses geht relativ rasch, da der mit der Antriebsvorrichtung verbundene Jalousieabschnitt unabhängig von dem Ort der jeweiligen Teilöffnung immer nur um eine relativ kurze Strecke verschoben werden muß.

Weitere Merkmale und Vorteile der Erfindung ergeben sich aus der folgenden Beschreibung, welche in Verbindung mit den beigefügten Zeichnungen die Erfindung anhand eines Ausführungsbeispieles erläutert. Es zeigen :
Fig. 1 einen teilweise schematischen Schnitt durch einen mit dem erfindungsgemäßen Jalousieverschluß versehenen Behälter senkrecht zur Längsrichtung der Lamellen,
Fig. 2 eine teilweise schematische perspektivische Ansicht eines Abschnittes der erfindungsgemäßen Jalousie mit Antriebs- und Betätigungsvorrichtung,
Fig. 3 eine teilweise schematische Teilansicht der Betätigungsvorrichtung in Richtung des Pfeiles A in Fig. 1 und
Fig. 4 eine teilweise schematische Endansicht des Behältergestelles mit der Antriebsvorrichtung für die Jalousie in der in der Fig. 1 durch den Pfeil B wiedergegebenen Blickrichtung.

In Fig. 1 erkennt man einen allgemein mit 10 bezeichneten Behälter mit einem Gehäuse 12, das an seiner Deckfläche 14 eine Öffnung 16 aufweist, die mit der erfindungsgemäßen Jalousie 18 verschließbar ist. Der Behälter '10 dient zur Aufnahme eines Einschubes 20 mit einzelnen Fächern 22, die an ihren oberen Enden offen sind und zur Aufnahme von Banknoten dienen. Der Einschub 20 wird durch eine verschwenkbare Gehäuseklappe 24 auf Winkelschienen 26 eines innerhalb des Gehäuses 12 angeordneten Behältergestelles 28 eingeschoben, das nur so weit dargestellt ist und beschrieben wird, wie es zur Erläuterung der Lagerung und Betätigung der Jalousie 18 erforderlich ist. Der Behälter 10 soll im vorliegenden Fall beispielsweise zur Aufbewahrung von Banknoten an einem Bankschalter dienen, wobei die Jalousie 18 so ausgebildet ist, daß sie jeweils nur den Zugriff zu einem der Fächer 22 freigibt. Außer durch Öffnen der absperrbaren Klappe 24 soll es nicht möglich sein, sämtliche Fächer 22 gleichzeitig zum Zugriff freizugeben. Der Aufbau und die Funktionsweise der Jalousie 18, die diese Aufgabe erfüllt, wird nun im folgenden erläutert.

Gemäß Fig. 2 besteht die Jalousie 18 aus einzelnen Lamellen 30, die entlang ihrer Längskanten sich teilweise überlappend miteinander verbindbar sind. Jede Lamelle 30 trägt an ihren Stirnflächen 32 Laufrollen 34, die in einem Abstand von der jeweiligen Stirnfläche 32 um eine. zur Lamellenlängsrichtung parallele Achse 36 frei drehbar gelagert sind. Mit den Laufrollen 34 sind die Lamellen in C-förmigen Schienen 38 geführt, die entlang den Längsrändern der Gehäuseöffnung 16 an dem Behälterrahmen 28 befestigt sind (Fig. 1).

Zwischen den beiden Laufrollen 34 ist an den Stirnflächen 32 jeder Lamelle 30 jeweils ein allgemein mit 40 bezeichnetes Verbindungselement auf einem Zapfen 42 um eine zur Lamellenlängsrichtung parallele Schwenkachse 44 schwenkbar gelagert. Das Verbindungselement 40 besitzt ein Z-Profil (siehe Fig. 3) mit einem ersten parallel zur Stirnfläche 32 der Lamelle 30 gerichteten Schenkel 46, einem rechtwinklig von diesem nach außen abstehenden Schenkel 48 und einem sich an diesen anschließenden parallel zum ersten Schenkel 46, jedoch nach der entgegengesetzten Seite gerichteten dritten Schenkel 50. Der erste Schenkel 46 ist in Form eines um die Achse 44 verschwenkbaren Hakens mit einer Hakenöffnung 52 ausgebildet, die zum Umgreifen des Lagerzapfens 54 der Laufrolle 34 einer benachbarten Lamelle 30 bestimmt ist, wie dies in Fig. 2 dargestellt ist. Das Verbindungselement wird dabei durch eine Torsionsfeder 56 in die in der Fig. 2 für das rechte Verbindungselement dargestellte Verbindungs- oder Verriegelungsstellung vorgespannt. Aus dieser Verriegelungsstellung kann das jeweilige Verbindungselement 40 gegen die Rückstellkraft der Torsionsfeder 56 in die in der Fig. 2 durch strichpunktierte Linien wiedergegebene Freigabestellung verschwenkt werden, in welcher der Zapfen 54 außer Eingriff mit der Hakenöffnung 52 tritt, so daß die einander benachbarten und vorher durch die Verbindungselemente 40 miteinander verbundenen Lamellen 30 nun entkoppelt sind. Im folgenden soll nun die zur Entkoppelung der Lamellen. dienende allgemein mit 58 bezeichnete Betätigungsvorrichtung insbesondere anhand der Fig. 1 und 3 beschrieben werden.

Die Betätigungsvorrichtung umfaßt einen Schlitten 60, der sich in Lamellenlängsrichtung quer über die Behälterbreite erstreckt und auf einer senkrecht zur Lamellenlängsrichtung verlaufenden Führungsstange 62 verschiebbar geführt ist. Ferner ist der Schlitten 60 an seinen beiden Längsenden jeweils über eine Rolle 64 auf einer Stützschiene 66 abgestützt. Zum Antrieb des Schlittens dient ein in beiden Richtungen antreibbarer Elektromotor 68, der über Zahnriemen 70 und 72 den Schlitten entlang der Führungsstange 62 und somit quer zur Lamellenlängsrichtung verfahren kann.

Der Schlitten trägt an seinen beiden Längsenden jeweils eine vertikal gerichtete Stütze 74, an der ein Betätigungshebel 76 senkrecht zur Ebene der Jalousie 18 geradlinig verschiebbar geführt ist. Die Führung erfolgt über zwei Stifte 78, die entsprechende Langlöcher 80 in dem Betätigungshebel 76 durchsetzen. An seinem unteren Ende ist der Betätigungshebel 76 mit dem Anker 82 eines Elektromagneten 84 verbunden, so daß der Betätigungshebel 76 bei Bestromung des Elektromagneten 84 nach unten gezogen wird. Durch eine Rückstellfeder 86, die einerseits an dem oberen Zapfen 78 und andererseits an einer Nase 88 des Betätigungshebels 76 angreift, wird dieser beim Ausschalten des Elektromagneten 84 nach oben in seine Ausgangsstellung zurückgezogen. Der Betätigungshebel 76 weist an seinem oberen Ende einen in Form einer rechtwinklig abgebogenen Klaue 90 ausgebildeten Mitnehmer auf, der eine Rolle 92 übergreift, die an dem Schenkel 50 des Verbindungselementes 40 um eine zur Lamellenlängsrichtung parallele Achse 94 drehbar gelagert ist. Wird der Betätigungshebel 76 durch den Elektromagneten 84 nach unten verstellt, drückt der Mitnehmer 90 auf die Rolle 92, wobei das Verbindungselement 40 um die Achse 44 verschwenkt und dadurch die Verbindung zwischen zwei benachbarten Lamellen 30 gelöst wird. Die beiden Stellungen des Betätigungshebels 76 und die korrespondierenden Stellungen des Verbindungselementes 40 sind in Fig. 2 durch ausgezogene bzw. strichpunktierte Linien dargestellt.

Zur Lösung der Verbindung zwischen zwei ausgewählten benachbarten Lamellen 30 genügt es also, die Betätigungsvorrichtung 58 entlang der Führungsstange 62 in die gewünschte Stellung unter den ausgewählten Lamellen zu fahren, so daß der Mitnehmer 90 die Rolle 92 des betreffenden Verbindungselementes 40 übergreift. Anschließend wird der Elektromagnet 84 betätigt. Um die Betätigungsvorrichtung 58 in die gewünschte Position zu bringen, ist ein Codierlineal 96 vorgesehen, das den möglichen Stellungen des Schlittens 60 entsprechende nicht dargestellte Codieröffnungen aufweist, die mittels einer ebenfalls nicht dargestellten optoelektronischen Abtastvorrichtung abgetastet werden können. Die Verstellung des Betätigungshebels kann auch durch andere Mittel, z. B. durch einen Motor und ein geeignetes Getriebe erfolgen.

Um nun den Zugriff zu dem ausgewählten Fach 22 freizugeben, muß nach dem Lösen der Verbindung zwischen zwei einander benachbarten Lamellen 30 einer der zusammenhängenden Jalousieabschnitte um eine Fachbreite verschoben werden. Hierzu dient eine an einer Endlamelle 30' angreifende Antriebsvorrichtung, die nun anhand der Fig. 2 und 4 näher erläutert werden soll.

An einer Traverse 98 des Behälterrahmens 28 ist mit Hilfe von Stützen 100 eine in Lamellenlängsrichtung gerichtete Welle 102 gelagert. Diese Welle trägt an ihren beiden Enden jeweils eine Kurbel- oder Exzenterscheibe 104, die über einen an einem exzentrischen Zapfen 106 der Kurbelscheibe 104 angelenkten Doppellenker 108 mit dem einen Ende eines zweiarmigen Hebels 110 gelenkig verbunden ist. Dieser ist um eine zur Welle 102 parallele Welle 112 schwenkbar gelagert und mit seinem anderen Ende an der Stirnfläche 32' der Endlamelle 30' angelenkt.

Die Welle 102 wird über einen Elektromotor 114 angetrieben, dessen Antriebsritzel 116 mit einem auf der Welle 102 drehfest angeordneten Zahnrad 118 kämmt. Auf der Welle 102 sind ferner zwei Nockenscheiben 120 und 122 drehfest angeordnet, die mit zwei rahmenfesten Schaltern 124, 126 zusammenwirken, welche das Ein- und Ausschalten des Motors 114 steuern.

Wird nach dem Lösen der Verbindung zwischen zwei benachbarten Lamellen 30 die Kurbelscheibe 104 in Richtung des Pfeiles C in Fig. 2 durch Einschalten des Motors 114 gedreht, so wird der zweiarmige Hebel 110 aus der in der Fig. 2 mit ausgezogenen Linien dargestellten Stellung in die strichpunktiert eingezeichnete Stellung verschwenkt, wobei die Endlamelle 30' und die mit ihr noch verbundenen weiteren Lamellen 30 in der Fig. 2 nach links verschoben werden. Die Endlamelle 30' ist dabei mit ihren Laufrollen 34' in einem abgebogenen Abschnitt 38' der Laufschiene 38 geführt, so daß die Endlamelle 30' der Schwenkbewegung des zweiarmigen Hebels 110 folgen kann. Die Hebellängen und der Kurbelradius der Kurbelscheibe 104 sind so gewählt, daß bei einer Drehung der Kurbelscheibe um 180° die . Endlamelle 30' und die mit ihr zusammenhängenden weiteren Lamellen 30 gerade um eine Fachbreite verschoben werden. Dieser Verschiebeweg bleibt stets gleich unabhängig davon, an welcher Stelle die Jalousie die Verbindung zwischen den Lamellen 30 unterbrochen wird und eine Fachöffnung freigegeben werden soll.

Wird die Kurbelscheibe 104 in Richtung des Pfeiles C aus der in der Fig. 2 durch strichpunktierte Linien wiedergegebenen Stellung weitergedreht, so wird der zweiarmige Hebel 110 wieder in der Gegenrichtung verschwenkt und schiebt die Endlamelle 30' zusammen mit den ihr benachbarten Lamellen in die Ausgangslage zurück. Diese Zwangsbewegung der Endlamelle 30' wird durch die schräge Rampe an dem abgesenkten Schienenabschnitt 38' erleichtert. Die schräge Rampe bewirkt ferner, daß beim Öffnen der Jalousie die Endlamelle 30' etwas abgesenkt und dadurch eine unbeabsichtigte Entkopplung der benachbarten Lamelle 30 verhindert wird. Wenn die beiden Lamellen 30, zwischen denen die Verbindung gelöst worden war, wieder aneinander anliegen, wird der Elektromagnet 84 ausgeschaltet, worauf das Verbindungselement 40 durch die Rückstellfeder 56 in seine Ausgangslage zurückgeführt wird, in der es den jeweiligen Zapfen 54 an der Nachbarlamelle umgreift. Gegebenenfalls kann die Anordnung auch so getroffen sein, daß der Elektromagnet 84 nach der Freigabe der Fachöffnung augeschaltet wird, wodurch das Verbindungselement 40 in seine Ruhelage zurückkehrt. In diesem Falle sollte das Verbindungselement 40 mit Einweisungsflächen versehen sein, so daß der Zapfen 54 der Nachbarlamelle beim Zusammenschieben der beiden Jalousieabschnitte in die Hakenöffnung 52 selbsttätig einrastet.

Das vorstehende Ausführungsbeispiel zeigt die erfindungsgemäße Jalousie in Verbindung mit einem Behälter für Wertscheine oder Banknoten. Es versteht sich, daß dieser Jalousieverschluß überall dort Verwendung finden kann, wo nur eine Teilöffnung einer durch die Jalousie insgesamt verschließbaren Öffnung freigegeben werden soll, wie z. B. bei Warenausgabeautomaten und dgl. Die Verbindungselemente und die Betätigungsvorrichtung wurden nur auf einer Seite der Jalousie dargestellt und beschrieben. Es versteht sich, daß die Verbindungselemente auf beiden Stirnflächen der Lamellen angeordnet sein können, so wie dies in Fig. 2 andeutungsweise erkennbar ist. Entsprechend muß auf der anderen Jalousieseite auch ein Betätigungshebel vorgesehen sein.

## Patentansprüche

1. Jalousieverschluß zum Verschließen einer Öffnung (16), umfassend eine Mehrzahl von miteinander verbundenen Lamellen (30, 30'), die an ihren senkrecht zur Lamellenlängsrichtung gerichteten Stirnseiten verschiebbar geführt sind, und eine Antriebsvorrichtung (104, 108, 110, 114) zum Öffnen und Schließen der Jalousie, wobei die Antriebsvorrichtung (104, 108, 110, 114) ausschließlich an einer Endlamelle (30') angreift, je zwei benachbarte Lamellen (30, 30') über mindestens ein auslösbares Verbindungselement (40) lösbar miteinander verbunden sind und eine parallel zur Jalousieebene verfahrbare Betätigungsvorrichtung (58) zum selektiven betriebsmäßigen Lösen der Verbindung zweier Lamellen (30, 30') vorgesehen ist.

2. Jalousieverschluß nach Anspruch 1, dadurch gekennzeichnet, daß an der Stirnseite (32) der Lamellen (30, 30') jeweils mindestens eine in einer Laufschiene (38) führbare Laufrolle (34, 34') drehbar gelagert ist.

3. Jalousieverschluß nach Anspruch 1 oder 2, dadurch gekennzeichnet, daß an jeder Lamelle (30) mit Ausnahme einer Endlamelle (30') mindestens ein - hakenförmiges Verbindungselement (40) schwenkbar angeordnet ist, das zum Eingriff mit einem Gegenelement (54) an der jeweils benachbarten Lamelle (30) ausgebildet und durch die Betätigungsvorrichtung (58) in seine Freigabestellung verschwenkbar ist.

4. Jalousieverschluß nach Anspruch 3, dadurch gekennzeichnet, daß das Verbindungselement (40) durch eine Rückstellfeder (56) in seine Eingriffstellung vorgespannt ist.

5. Jalousieverschluß nach Anspruch 4, dadurch gekennzeichnet, daß das Verbindungselement (40) mit einer Einweisungsfläche zum selbsttätigen Einrasten des Gegenelementes (54) der jeweils benachbarten Lamelle (30) versehen ist.

6. Jalousieverschluß nach einem der Ansprüche 3 bis 5, dadurch gekennzeichnet, daß die hakenförmigen Verbindungselemente (40) jeweils an den Stirnflächen (32) der Lamellen (30) um zur Lamellenlängsrichtung parallele Achsen schwenkbar gelagert sind und daß das Gegenelement (54) jeweils von einem Zapfen, vorzugsweise der Achse einer Laufrolle (34) gebildet ist.

7. Jalousieverschluß nach einem der Ansprüche 3 bis 6, dadurch gekennzeichnet, daß die Betätigungsvorrichtung (58) senkrecht zur Lamellenlängsrichtung und parallel zur Jalousieebene verstellbar ist und mindestens einen Betätigungshebel (76) zum Verschwenken des Verbindungselementes (40) in seine Freigabestellung aufweist.

8. Jalousieverschluß nach Anspruch 7, dadurch gekennzeichnet, daß der Betätigungshebel (76) durch einen Elektromagneten (84) gegen die Wirkung einer Rückstellfeder (86) in seine Arbeitsstellung verstellbar ist.

9. Jalousieverschluß nach Anspruch 7 oder 8, dadurch gekennzeichnet, daß die Betätigungsvorrichtung (58) einen mittels eines Positionierantriebes (68, 70, 72, 96) verstellbaren Schlitten (60) umfaßt, an dem der Betätigungshebel (76) im wesentlichen senkrecht zur Verstellrichtung des Schlittens (60) und senkrecht zur Lamellenlängsrichtung geradlinig verstellbar gelagert ist, und daß der Betätigungshebel (76) an seinem freien Ende einen Mitnehmer (90) aufweist, der in der Arbeitsstellung des Betätigungshebels (76) einen Fortsatz (92) an dem Verbindungselement (40) hintergreift.

10. Jalousieverschluß nach Anspruch 9, dadurch gekennzeichnet, daß der Positionierantrieb einen Elektromotor (68) und ein Codierlineal (96) mit codierten Öffnungen aufweist, die mittels einer optoelektronischen Abtastvorrichtung abtastbar sind.

11. Jalousieverschluß nach einem der Ansprüche 1 bis 10, dadurch gekennzeichnet, daß die an einer Endlamelle (30') der Jalousie (18) angreifende Antriebsvorrichtung eine um eine erste ortsfeste Achse (102) drehbar gelagerte und durch einen Stellmotor (114) antreibbare Kurbel (104) sowie einen zweiarmigen Hebel (110) umfaßt, der um eine zweite ortsfeste Achse (112) schwenkbar gelagert und mit seinem einen Ende an der Endlamelle (30') angelenkt und mit seinem anderen Ende über einen Doppellenker (108) mit der Kurbel (104) verbunden ist, wobei die Endlamelle (30') mit ihren Laufrollen (34') in einer der Bewegung des zweiarmigen Hebels (110) angepaßten gekrümmten Schiene (38') geführt ist.

12. Jalousieverschluß nach Anspruch 11, dadurch gekennzeichnet, daß der Stellmotor (114) derart gesteuert ist, daß die Kurbel (104) für die Öffnungs- und Schließbewegung der Jalousie (18) jeweils eine halbe Umdrehung durchführt.

13. Jalousieverschluß nach Anspruch 12, dadurch gekennzeichnet, daß auf einer mit der Kurbel (104) drehfest verbundenen und durch den Stellmotor (114) drehbaren Welle (102) mindestens eine Nockenscheibe (120, 122) angeordnet ist, die mit einem Schalter (124, 126) zur Steuerung des Stellmotors (114) zusammenwirkt.

## Claims

1. A jalousie closure for closing an opening (16) and comprising : a number of interconnected slats (30, 30') guided for movement by way of their end faces, the same extending perpendicularly to slat length ; and a drive (104, 108, 110, 114) for opening and closing the jalousie, the drive engaging solely with one end slat (30'), any two adjacent slats (30, 30') being releasably interconnected by at least one disengageable connecting element (40), an actuating mechanism (58) which can move parallel to the plane of the jalousie being provided for selective operative release of the connection between two slats (30, 30').

2. A closure according to claim 1, characterised in that at least one roller (34, 34') guidable in a running rail (38) is rotatably mounted on the end face (32) of each slat (30, 30').

3. A closure according to claim 1 or 2, characterised in that each slat (30) except an end slat (30') has pivotally mounted on it at least one hook-like connecting element (40) which is adapted to engage with a companion element (54) on the adjacent slat (30) and which can be pivoted into its release position by the actuating mechanism (58).

4. A closure according to claim 3, characterised in that the connecting element (40) is biased into its engaged position by a.return spring (56).

5. A closure according to claim 4, characterised in that the connecting element (40) has a guide surface to facilitate automatic engagement of the companion element (54) of the adjacent slat (30).

6. A closure according to any of claims 3-5, characterised in that the connecting elements (40) are so mounted on the slat end faces (32) as to pivot around axes parallel to slat length, and the companion element (54) is in the form of a journal or pin, preferably the spindle of a roller (34).

7. A closure according to any of claims 3-6, characterised in that the actuating mechanism (58) is adjustable perpendicularly to slat length and parallel to the plane of the jalousie and has at least one actuating lever (76) to pivot the connecting element (40) into its release position.

8. A closure according to claim 7, characterised in that the actuating lever (76) is adjustable by an electromagnet (84) into its operative position against the force of a return spring (86).

9. A closure according to claim 7 or 8, characterised in that the actuating mechanism (58) has a carriage (60) which can be adjusted by means of a positioning drive (68, 70, 72, 96) and on which the actuating lever (76) is so mounted as to be movable rectilinearly substantially perpendicularly to the direction of adjustment of the carriage (60) and perpendicularly to slat length, and the actuating lever (76) has at its free end an entraining member (90) which, with the actuating lever (76) in its operative position, engages behind a projection (92) on the connecting element (40).

10. A closure according to claim 9, characterised in that the positioning drive comprises an electric motor (68) and an encoding straight-edge (96) formed with encoded apertures which are scannable by an optoelectronic scanning device.

11. A closure according to any of claims 1-10, characterised in that the drive (104, 108, 110, 114) engaging an end slat (30') of the jalousie (18) comprises : a crank (104) mounted for rotation around a first stationary spindle (102) and drivable by an adjusting motor (114) ; and a two-armed lever (110) mounted for pivoting around a second stationary spindle (112) and articulated at one end to the end slat (30') and at its other end, by way of a double link (108), to the crank (104), the end slat (30') being guided by way of its rollers (34') in a curved rail (38') adapted to the movement of the two-armed lever (110).

12. A closure according to claim 11, characterised in that the motor (114) is so controlled that the crank (104) rotates through half a revolution for the opening movement of the jalousie (18) and half a revolution for the closing movement of the jalousie (18).

13. A closure according to claim 12, characterised in that at least one cam (120, 122) cooperating with a switch (124, 126) for controlling the motor (114) is disposed on a shaft (102) which corotates with the crank (104) and which is rotatable by the motor (114).

## Revendications

1. Fermeture de jalousie pour l'obturation d'une ouverture (16) comprenant une pluralité de lamelles (30, 30') reliées les unes aux autres, qui sont guidées pour être coulissantes par leurs faces frontales orientées perpendiculairement à la direction longitudinale des lamelles, et un dispositif de commande (104, 108, 110, 114) pour l'ouverture et la fermeture de la jalousie, dans laquelle ce dispositif de commande (104, 108, 110, 114) agit exclusivement sur une lamelle d'extrémité (30'), et dans chaque ensemble de deux lamelles voisines (30, 30') ces lamelles sont reliées l'une à l'autre de manière séparable à l'aide d'au moins un élément de liaison (40) désengageable et il est prévu un dispositif d'actionnement (58) déplaçable parallèlement au plan de la jalousie pour supprimer sélectivement et fonctionnellement la liaison entre deux lamelles (30, 30').

2. Fermeture à jalousie selon la revendication 1 caractérisée en ce qu'est monté libre en rotation respectivement sur la face frontale (32) de chaque lamelle (30, 30') au moins un galet de roulement (34, 34') pouvant être guidé dans un rail de roulement (38).

3. Fermeture à jalousie selon la revendication 1 ou 2, caractérisée en ce qu'il est disposé sur chaque lamelle (30), à l'exception d'une lamelle d'extrémité (30'), au moins un élément de liaison (40) analogue à un crochet pouvant pivoter, qui est conçu pour être capable d'un engagement avec un élément antagoniste (54) de la lamelle voisine, et qui peut être déplacé par pivotement à sa position de libération par le dispositif d'actionnement (58).

4. Fermeture à jalousie selon la revendication 3, caractérisée en ce que l'élément de liaison (40) est précontraint à sa position d'engagement par un ressort de rappel (56).

5. Fermeture à jalousie selon la revendication 4, caractérisée en ce que l'élément de liaison (40) est prévu avec une face d'entrée pour l'encliquetage automatique de l'élément antagoniste (54) de la lamelle voisine (30).

6. Fermeture à jalousie selon l'une des revendications 3 à 5, caractérisée en ce que les éléments de liaison (40) analogues à des crochets sont montés sur les faces frontales (32) des lamelles (30) pour pouvoir pivoter autour d'axes parallèles à la direction longitudinale des lamelles et l'élément antagoniste (54) est constitué par un boulon, de préférence l'axe d'un galet de roulement (34).

7. Fermeture à jalousie selon l'une des revendications 3 à 6, caractérisée en ce que le dispositif d'actionnement (58) est déplaçable perpendiculairement à la direction longitudinale des lamelles et parallèlement au plan de la jalousie et il comprend au moins un levier d'actionnement (76) pour le pivotement de l'élément de liaison (40) jusqu'à sa position de libération.

8. Fermeture à jalousie selon la revendication 7, caractérisée en ce que le levier d'actionnement (76) est déplaçable jusqu'à sa position de travail par un électroaimant (84) contre l'action d'un ressort de rappel (86).

9. Fermeture à jalousie selon la revendication 7 ou 8, caractérisée en ce que le dispositif d'actionnement (58) comprend un chariot (60) déplaçable au moyen d'une commande de positionnement (68, 70, 72, 96) sur lequel est monté le levier d'actionnement (76) pour être déplaçable en ligne droite substantiellement perpendiculairement au sens de déplacement du chariot et perpendiculairement à la direction longitudinale des lamelles, et le levier d'actionnement (76) présente à son extrémité libre un taquet d'entraînement (90) qui, lorsque le levier d'actionnement (76) est à sa position de travail, saisit par l'arrière un prolongement (92) de l'élément de liaison (40).

10. Fermeture à jalousie selon la revendication 9, caractérisée en ce que la commande de positionnement comprend un moteur électrique (68) et une réglette de codage (96) avec des ouvertures de codage qui peuvent être balayées par un dispositif d'exploration optoélectronique.

11. Fermeture à jalousie selon l'une des revendications 1 à 10, caractérisée en ce que le dispositif de commande qui agit sur une lamelle d'extrémité (30') de la jalousie (18) comprend une manivelle (104) montée tournante sur un premier axe fixe (102) et susceptible d'être entraînée par un moteur de positionnement (114), ainsi qu'un levier à deux bras (110) qui est monté pivotant autour d'un deuxième axe fixe (112) et qui est articulé par une de ses extrémités avec la lamelle d'extrémité (30') et relié par son autre extrémité par l'intermédiaire d'un double bras (108) à la manivelle (104), la lamelle d'extrémité (30') étant guidée par ses galets de roulement (34') dans un rail incurvé (38') dont la courbure est adaptée au mouvement du levier (110) à deux bras.

12. Fermeture à jalousie selon la revendication 11, caractérisée en ce que le moteur de positionnement (114) est commandé de telle sorte que la manivelle (104) exécute une demi-rotation pour chacun des mouvements d'ouverture et de fermeture de la jalousie (18).

13. Fermeture à jalousie selon la revendication 12, caractérisée en ce que, sur un arbre (102) calé en rotation avec la manivelle (104) et pouvant être entraîné en rotation par le moteur de positionnement (114), est monté au moins un disque à cames (120, 122) qui coopère avec un commutateur (124, 126) pour commander ce moteur de positionnement (114).
